# EUROPÄISCHE PATENTSCHRIFT

(11) **EP 3 797 058 B1**
(45) Veröffentlichungstag und Bekanntmachung des Hinweises auf die Patenterteilung: **11.10.2023**
(21) Anmeldenummer: 19739202.0
(22) Anmeldetag: 20.06.2019
(51) Int. Cl.: B61L 15/00, B61L 27/40

(54) **BETRIEBSVERFAHREN FÜR FAHRZEUGE MIT AUFBAU ODER KONFIGURIERUNG EINER KOMMUNIKATIONSVERBINDUNG NACH DEM KUPPLUNGSVORGANG**
OPERATING METHOD FOR VEHICLES WITH THE FORMINGATION OR CONFIGURING OF A COMMUNICATIONS CONNECTION AFTER THE COUPLING PROCESS
PROCÉDÉ DE FONCTIONNEMENT POUR VÉHICULES AVEC ÉTABLISSEMENT OU CONFIGURATION D'UNE LIAISON DE COMMUNICATION APRÈS LE PROCESSUS D'ACCOUPLEMENT

(30) Priorität: 20.07.2018 DE 102018212126
(43) Veröffentlichungstag der Anmeldung: 31.03.2021
(73) Patentinhaber: Siemens Mobility GmbH, 81739 München (DE)
(72) Erfinder: BIENEK, Frank, 38304 Wolfenbüttel (DE)
(74) Vertreter: Siemens Patent Attorneys
(86) Internationale Anmeldenummer: PCT/EP2019/066314
(87) Internationale Veröffentlichungsnummer: WO 2020/015948

(56) Entgegenhaltungen:
- EP-A2- 2 000 387
- WO-A1-2016/191711
- DE-A1-102007 040 165
- DE-A1-102012 009 114
- US-A1- 2007 145 196

## Beschreibung

Die Erfindung bezieht sich auf ein Verfahren zum Betreiben zweier Fahrzeuge.

Aus der Druckschrift US 2016/0359741 A1 ist ein Verfahren zum Übertragen von Daten zwischen miteinander verkuppelten Wagen eines Wagenverbunds bekannt. Bei dem vorbekannten Verfahren werden die Daten unter Vermittlung einer streckenseitigen Vermittlungseinrichtung übertragen.

Aus der Druckschrift US 2007/0145196 A1 ist ein Verfahren zum Betreiben eines ersten und eines zweiten Fahrzeugs bekannt, bei dem jeweils fahrzeugseitig geprüft wird, ob eine neue Verkupplung mit einem anderen Fahrzeug erfolgt ist, und nach Feststellen einer neuen Verkupplung jeweils ein den Kupplungszustand signalisierendes Konfigurationssignal an eine streckenseitige Vermittlungseinrichtung übersendet wird.

Der Erfindung liegt die Aufgabe zugrunde, ein Verfahren anzugeben, mit dem sich Kommunikationsverbindungen zwischen miteinander verkuppelbaren Fahrzeugen besonders einfach und zuverlässig herstellen lassen.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass bei Vorliegen eines Konfigurationssignals eines ersten Fahrzeugs und eines Konfigurationssignals eines zweiten Fahrzeugs eine Kommunikationsverbindung zwischen den beiden Fahrzeugen unter Einbezug der streckenseitigen Vermittlungseinrichtung aufgebaut oder eine bereits bestehende Kommunikationsverbindung zwischen den zwei Fahrzeugen unter Einbezug der streckenseitigen Vermittlungseinrichtung neu konfiguriert wird.

Ein wesentlicher Vorteil des erfindungsgemäßen Verfahrens besteht darin, dass automatisiert eine Herstellung einer Kommunikationsverbindung bzw. eine Neukonfiguration einer bestehenden Kommunikationsverbindung erfolgen kann, sobald eine neue Verkupplung zwischen Fahrzeugen festgestellt wird. Der Aufbau von Kommunikationsverbindungen wird erfindungsgemäß also an das Detektieren eines mechanischen Kupplungszustands zwischen den Fahrzeugen gekoppelt.

Als vorteilhaft wird es angesehen, wenn der Aufbau oder die Neukonfiguration der Kommunikationsverbindung ausschließlich dann erfolgt, wenn die zwei Konfigurationssignale innerhalb einer vorgegebenen Zeitspanne eingegangen sind.

Bei einer besonders bevorzugten Ausgestaltung des Verfahrens ist vorgesehen, dass das erste Fahrzeug nach Feststellen einer Verkupplung ein erstes Konfigurationssignal, das eine das erste Fahrzeug betreffende Routeninformation und/oder eine das erste Fahrzeug identifizierende Kennung enthält, an die streckenseitige Vermittlungseinrichtung übersendet, das zweite Fahrzeug nach Feststellen einer Verkupplung ein zweites Konfigurationssignal, das eine das zweite Fahrzeug betreffende Routeninformation und/oder eine das zweite Fahrzeug identifizierende Kennung enthält, an die streckenseitige Vermittlungseinrichtung übersendet, und seitens des ersten und/oder zweiten Fahrzeugs und/oder streckenseitig geprüft wird, ob eine Verkupplung der zwei Fahrzeuge plausibel ist.

Bei der letztgenannten Variante ist es besonders vorteilhaft, wenn die Kommunikationsverbindung zwischen den beiden Fahrzeugen von der streckenseitigen Vermittlungseinrichtung ausschließlich dann aufgebaut wird, wenn die Kennungen der Fahrzeuge anzeigen, dass die Fahrzeuge gemäß einem vorgegebenen Datensatz zu verkuppelnde oder miteinander verkuppelbare Fahrzeuge sind und/oder die Routeninformationen der zwei Fahrzeuge anzeigen, dass diese dasselbe Fahrtziel haben oder zumindest einen gemeinsamen Routenabschnitt befahren werden.

Darüber hinaus wird es als vorteilhaft angesehen, wenn jeweils fahrzeugseitig geprüft wird, ob eine bestehende Verkupplung mit dem jeweils anderen Fahrzeug aufgelöst worden ist, und nach Feststellen einer Entkupplung die Kommunikationsverbindung zwischen den zwei Fahrzeugen fahrzeugseitig oder von der streckenseitigen Vermittlungseinrichtung abgebaut wird.

Bezüglich des Erkennens des jeweiligen Kupplungszustands wird es als vorteilhaft angesehen, wenn das Prüfen und Feststellen des verkuppelten Zustands mittels einer Sensoreinrichtung des ersten Fahrzeugs und einer Sensoreinrichtung des zweiten Fahrzeugs erfolgt, die Sensoreinrichtung des ersten Fahrzeugs nach Feststellung des verkuppelten Zustands von einem ersten Sensorstatus, der einen unverkuppelten Zustand anzeigt, in einen zweiten Sensorstatus, der einen verkuppelten Zustand anzeigt, umschaltet und eine mit der Sensoreinrichtung des ersten Fahrzeugs verbundene Kommunikationseinrichtung des ersten Fahrzeugs nach einem Umschalten von dem ersten Sensorstatus in den zweiten Sensorstatus sein Konfigurationssignal an die streckenseitige Vermittlungseinrichtung sendet, und die Sensoreinrichtung des zweiten Fahrzeugs nach Feststellung des verkuppelten Zustands von einem ersten Sensorstatus, der einen unverkuppelten Zustand anzeigt, in einen zweiten Sensorstatus, der einen verkuppelten Zustand anzeigt, umschaltet und eine mit der Sensoreinrichtung des zweiten Fahrzeugs verbundene Kommunikationseinrichtung des zweiten Fahrzeugs nach einem Umschalten von dem ersten Sensorstatus in den zweiten Sensorstatus sein Konfigurationssignal an die streckenseitige Vermittlungseinrichtung sendet.

Besonders einfach und zuverlässig lässt sich der Kuppelzustand mittels Schaltkontakten erkennen; demgemäß wird es als vorteilhaft angesehen, wenn die Sensoreinrichtung des ersten Fahrzeugs und/oder die Sensoreinrichtung des zweiten Fahrzeugs durch einen elektrischen Schaltkontakt gebildet ist oder einen elektrischen Schaltkontakt aufweist, der im verkuppelten Zustand einer zugeordneten Kupplung des Fahrzeugs einen anderen Schaltzustand bzw. eine andere Kontaktstellung aufweist als im entkuppelten Zustand und dadurch den jeweiligen Kuppelzustand anzeigt.

Alternativ oder zusätzlich kann in vorteilhafter Weise vorgesehen sein, dass die Sensoreinrichtung des ersten Fahrzeugs und/oder die Sensoreinrichtung des zweiten Fahrzeugs durch einen Signalsensor gebildet ist oder einen Signalsensor aufweist, der eine im verkuppelten Zustand der Fahrzeuge bestehende elektrische oder optische Signalverbindung detektiert und im Detektionsfall ein den verkuppelten Zustand der Fahrzeuge anzeigendes Kuppelsignal erzeugt.

Zumindest eines der beiden Fahrzeuge ist vorzugsweise ein mittels eines oder mehrerer Antriebe angetriebenes Fahrzeug. Besonders bevorzugt sind beide Fahrzeuge jeweils mittels eines oder mehrerer Antriebe angetriebene Fahrzeuge.

Auch kann in vorteilhafter Weise vorgesehen sein, dass zumindest eines der beiden Fahrzeuge mehrteilig ist und aus zwei oder mehr miteinander verbundenen, angetriebenen oder unangetriebenen Einzelfahrzeugen gebildet ist.

Die Fahrzeuge sind bevorzugt Schienenfahrzeuge.

Die Erfindung bezieht sich darüber hinaus auf eine Streckenanlage mit einer streckenseitigen Vermittlungseinrichtung, die mit auf der Streckenanlage fahrenden Fahrzeugen kommunizieren kann, bei der die streckenseitige Vermittlungseinrichtung derart ausgebildet ist, dass sie ein ersten Konfigurationssignal, das den Kuppelzustand eines ersten Fahrzeugs mit einem anderen Fahrzeug anzeigt, erhält und
ein zweites Konfigurationssignal, das den Kuppelzustand eines zweiten Fahrzeugs mit einem anderen Fahrzeug anzeigt, erhält.

Erfindungsgemäß ist bezüglich einer solchen Streckenanlage vorgesehen, dass die streckenseitige Vermittlungseinrichtung derart ausgebildet ist, dass sie nach Erhalt des ersten Konfigurationssignals und des zweiten Konfigurationssignals die beiden Fahrzeuge miteinander kommunikationsmäßig verbindet oder eine bereits bestehende Kommunikationsverbindung zwischen den zwei Fahrzeugen neu konfiguriert.

Bezüglich der Vorteile der erfindungsgemäßen Streckenanlage sei auf die obigen Ausführungen im Zusammenhang mit dem erfindungsgemäßen Verfahren verwiesen.

Die streckenseitige Vermittlungseinrichtung ist bevorzugt derart ausgebildet, dass sie die beiden Fahrzeuge ausschließlich dann miteinander verbindet, wenn das erste und zweite Konfigurationssignal innerhalb einer vorgegebenen Zeitspanne bei ihr eintreffen.

Die streckenseitige Vermittlungseinrichtung weist vorzugsweise zwei oder mehr streckenseitige Zugangseinrichtungen auf, die miteinander in Verbindung stehen und jeweils mit einem oder mehreren Fahrzeugen kommunizieren können und geeignet sind, die Kommunikationsverbindung zwischen zwei Fahrzeugen unter Einbezug zweier oder mehr streckenseitiger Zugangseinrichtungen zu betreiben.

Die streckenseitige Vermittlungseinrichtung prüft nach Eingang zweier Konfigurationssignale vorzugsweise, ob eine Verkupplung der die Konfigurationssignale sendenden zwei Fahrzeuge plausibel ist.

Die streckenseitige Vermittlungseinrichtung ist vorzugsweise derart ausgestaltet bzw. konfiguriert, dass sie die Kommunikationsverbindung zwischen den beiden Fahrzeugen ausschließlich dann aufbaut, wenn Kennungen der Fahrzeuge anzeigen, dass die Fahrzeuge gemäß einem vorgegebenen Datensatz zu verkuppelnde oder miteinander verkuppelbare Fahrzeuge sind und/oder Routeninformationen der zwei Fahrzeuge anzeigen, dass diese dasselbe Fahrtziel haben oder zumindest einen gemeinsamen Routenabschnitt befahren werden.

Die streckenseitige Vermittlungseinrichtung ist vorzugsweise derart ausgestaltet bzw. konfiguriert, dass sie die Kommunikationsverbindung abbaut, wenn zumindest eines der beiden Fahrzeuge eine Entkupplung der Fahrzeuge signalisiert.

Die Erfindung wird nachfolgend anhand von Ausführungsbeispielen näher erläutert; dabei zeigen beispielhaft
- Figur 1: ein Ausführungsbeispiel für eine erfindungsgemäße Streckenanlage, die von zwei Fahrzeugen befahren wird und anhand derer ein Ausführungsbeispiel für das erfindungsgemäße Verfahren erläutert wird,
- Figur 2: die Streckenanlage gemäß Figur 1 nach Herstellung einer Kommunikationsverbindung zwischen den zwei Fahrzeugen,
- Figur 3: ein weiteres Ausführungsbeispiel für eine Streckenanlage, anhand derer ein weiteres Ausführungsbeispiel für das erfindungsgemäße Verfahren beschrieben wird, wobei bei dem Verfahren gemäß Figur 3 Kommunikationssignale mit Zielinformationen übermittelt werden,
- Figur 4: ein weiteres Ausführungsbeispiel für eine Streckenanlage, anhand derer ein weiteres Ausführungsbeispiel für das erfindungsgemäße Verfahren beschrieben wird, wobei bei dem Verfahren gemäß Figur 4 Kommunikationssignale mit Fahrzeugkennungen übermittelt werden,
- Figur 5: ein weiteres Ausführungsbeispiel für eine Streckenanlage, anhand derer ein weiteres Ausführungsbeispiel für das erfindungsgemäße Verfahren beschrieben wird, wobei bei dem Verfahren gemäß Figur 5 Kommunikationssignale mit Zielinformationen und Fahrzeugkennungen übermittelt werden,
- Figur 6: ein Ausführungsbeispiel für ein erfindungsgemäßes Fahrzeug, das mehrteilig ist und aus angetriebenen und nicht angetriebenen Einzelfahrzeugen besteht,
- Figur 7: ein weiteres Ausführungsbeispiel für ein erfindungsgemäßes Fahrzeug, das ausschließlich aus angetriebenen Einzelfahrzeugen besteht, und
- Figur 8: ein weiteres Ausführungsbeispiel für eine Streckenanlage, anhand derer ein weiteres Ausführungsbeispiel für das erfindungsgemäße Verfahren beschrieben wird, wobei bei der Streckenanlage gemäß Figur 8 die Kommunikationsverbindung zwischen zwei Fahrzeugen unter Einbezug zweier oder mehr streckenseitiger Zugangseinrichtungen der streckenseitigen Vermittlungseinrichtung betrieben wird.

In den Figuren werden der Übersicht halber für identische oder vergleichbare Komponenten stets dieselben Bezugszeichen verwendet.

Die Figur 1 zeigt eine Streckenanlage 5, bei er es sich vorzugsweise um eine Eisenbahngleisanlage handelt. Die Streckenanlage 5 wird bei der Darstellung gemäß Figur 1 von zwei Fahrzeugen befahren, die mit dem Bezugszeichen 11 und 12 gekennzeichnet sind. Bei den Fahrzeugen 11 und 12 handelt es sich um Schienenfahrzeuge.

Die beiden Fahrzeuge 11 und 12 weisen jeweils eine Kuppeleinrichtung 100, eine Sensoreinrichtung 110 und eine Kommunikationseinrichtung 120 auf. Nachfolgend wird beispielhaft davon ausgegangen, dass die beiden Fahrzeuge 11 und 12 hinsichtlich der Kuppeleinrichtung 100, der Sensoreinrichtung 110 und der Kommunikationseinrichtung 120 baugleich sind; Erläuterungen bzw. Ausführungen bezüglich des Fahrzeugs 11 gelten somit für das Fahrzeug 12 entsprechend, und umgekehrt.

Die Kuppeleinrichtungen 100 erlauben eine mechanische Verbindung zwischen den Fahrzeugen 11 und 12, so dass diese nach einem Verkuppeln miteinander einen Fahrzeugverbund bzw. in der Figur 1 einen Eisenbahnzug bilden.

Die Sensoreinrichtungen 110 der beiden Fahrzeuge 11 und 12 sind jeweils derart ausgestaltet, dass sie nach Feststellen eines verkuppelten Zustands von einem ersten Sensorstatus, der einen unverkuppelten Zustand anzeigt, in einem zweiten Sensorzustand, der einen verkuppelten Zustand anzeigt, umschaltet. Der jeweilige Sensorstatus der Sensoreinrichtung 110 wird mittels eines Sensorsignals S von der Kommunikationseinrichtung 120 ausgelesen, die somit zu jedem Zeitpunkt jeweils den Kuppelzustand der Kupplung 100 des jeweils eigenen Fahrzeugs kennt.

Die Streckenanlage 5 ist darüber hinaus mit einer streckenseitigen Vermittlungseinrichtung 20 ausgestattet, die mit jedem der beiden Fahrzeuge 11 und 12 bzw. mit deren Kommunikationseinrichtungen 120 kommunizieren kann, beispielsweise über Funk. Die Funkverbindung zwischen der Vermittlungseinrichtung 20 und dem Fahrzeugen 11 und 12 kann beispielsweise auf der Basis von WLAN, GSM oder LTE erfolgen.

Die Fahrzeuge 11 und 12 und die streckenseitige Vermittlungseinrichtung 20 arbeiten vorzugsweise wie folgt miteinander zusammen:
Nachdem die beiden Fahrzeuge 11 und 12, wie in der Figur 1 dargestellt, miteinander verkuppelt worden sind, werden die Sensoreinrichtungen 110 der beiden Fahrzeuge jeweils von ihrem ersten Sensorstatus in ihren zweiten Sensorstatus umschalten und ein entsprechendes Sensorsignal S an ihre zugeordnete Kommunikationseinrichtung 120 übermitteln.

Nach Eingang der Information, dass nun ein verkuppelter Zustand vorliegt, werden die Kommunikationseinrichtungen 120 der beiden Fahrzeuge 11 und 12 jeweils ein Konfigurationssignal A an die streckenseitige Vermittlungseinrichtung 20 übersenden, mit dem der streckenseitigen Vermittlungseinrichtung 20 mitgeteilt wird, dass eine Verkupplung mit einem anderen Fahrzeug stattgefunden hat.

Bei Vorliegen des entsprechenden Konfigurationssignals A des Fahrzeugs 11 und des Konfigurationssignals A des Fahrzeugs 12 wird die streckenseitige Vermittlungseinrichtung 20 eine Kommunikationsverbindung 200 (vgl. Figur 2) herstellen, sofern zwischen den zwei Fahrzeugen 11 und 12 zuvor noch keine Kommunikationsverbindung über die Vermittlungseinrichtung 20 bestand.

Die Figur 2 zeigt die Streckenanlage 5 gemäß Figur 1 nach einem Verkuppeln der beiden Fahrzeuge 11 und 12. Die Vermittlungseinrichtung 20 hat die bereits angesprochene Kommunikationsverbindung 200 zwischen den Kommunikationseinrichtungen 120 der beiden Fahrzeuge 11 und 12 hergestellt, so dass diese nun unter Einbezug bzw. unter Vermittlung der Vermittlungseinrichtung 20 miteinander kommunizieren können.

Falls bereits vor dem Verkuppeln eine Kommunikationsverbindung bestand, wird diese vorzugsweise neu konfiguriert. Eine Neukonfiguration einer bestehenden Kommunikationsverbindung 200 kann beispielsweise darin bestehen, dass im Rahmen der weiteren Kommunikation übertragen wird, dass die beiden Fahrzeuge 11 und 12 miteinander verkuppelt sind; vor dem Herstellen des Kupplungszustands kann beispielsweise jeweils übermittelt werden, dass die Fahrzeuge 11 und 12 miteinander nicht verkuppelt sind.

Um zu vermeiden, dass die streckenseitige Vermittlungseinrichtung 20 Fahrzeuge miteinander verbindet, die tatsächlich nicht miteinander verkuppelt worden sind, sondern lediglich zeitnah nacheinander Konfigurationssignale A an die Vermittlungseinrichtung 20 übermittelt haben, wird es als vorteilhaft angesehen, wenn die Vermittlungseinrichtung 20 die Herstellung der Kommunikationsverbindung 200 zwischen den Fahrzeugen 11 und 12 lediglich dann herstellt, wenn die Kommunikationssignale A der beiden Fahrzeuge 11 und 12 innerhalb einer vorgegebenen Zeitspanne, die vorzugsweise relativ klein bemessen ist, bei ihr eingehen. Die Zeitspanne beträgt vorzugsweise maximal eine Sekunde.

Die Figur 3 zeigt ein Ausführungsbeispiel für eine Streckenanlage 5, die zwei Gleise 51 und 52 umfasst. Das in der Figur 3 obere Gleis 51 wird von zwei Fahrzeugen 11 und 12 befahren; das in der Figur 3 untere Gleis 52 wird von zwei Fahrzeugen 13 und 14 befahren.

Nachfolgend wird beispielhaft davon ausgegangen, dass die Fahrzeuge 11 und 12 auf dem Gleis 51 miteinander verkuppelt werden, wie dies im Zusammenhang mit den Figuren 1 und 2 oben erläutert worden ist. Darüber hinaus wird beispielhaft davon ausgegangen, dass die beiden Fahrzeuge 13 und 14 auf dem unteren Gleis 52 gleichzeitig oder zumindest zeitnah vor oder nach der Verkupplung der Fahrzeuge 11 und 12 ebenfalls miteinander verkuppelt werden.

Aufgrund der gleichzeitigen bzw. zeitnahen Verkupplung der Fahrzeuge 11 und 12 einerseits und 13 und 14 andererseits tritt nun die Situation auf, dass die streckenseitige Vermittlungseinrichtung 20 Konfigurationssignale A gleichzeitig bzw. fast zeitgleich von insgesamt vier Fahrzeugen erhält, nämlich von den Fahrzeugen 11, 12, 13 und 14. Die streckenseitige Vermittlungseinrichtung 20 kann somit nicht zweifelsfrei feststellen, welche der Fahrzeuge 11 bis 14 miteinander kommunikationsmäßig verbunden werden müssen.

Um dieses Problem zu lösen, wird gemäß der in der Figur 3 dargestellten Verfahrensvariante mit den Konfigurationssignalen A jeweils eine Zielinformation 21 bzw. Z2 von den Fahrzeugen 11 bis 14 an die streckenseitige Vermittlungseinrichtung 20 übermittelt. Die Zielinformation 21 kann beispielsweise angeben, dass die Fahrzeuge 11 und 12 nach Hamburg fahren werden, wohingegen die Zielangabe Z2 angibt, dass die Fahrzeuge 13 und 14 nach München fahren werden.

Aufgrund der Zielinformationen Z1 und Z2 kann die Vermittlungseinrichtung 20 nun feststellen, dass die Fahrzeuge 11 und 12 miteinander kommunikationsmäßig verbunden werden müssen und die Fahrzeuge 13 und 14. Eine fehlerhafte Kommunikationsverbindung zwischen einzelnen Fahrzeugen kann durch die zusätzliche Übermittlung der Zielinformationen Z1 und Z2 somit in einfacher Weise vermieden werden.

Statt oder zusätzlich zu Zielinformationen Z1 und Z2, die das jeweilige Fahrtziel anzeigen, können auch Routeninformationen übermittelt werden, die die jeweilige Route beschreiben und damit anzeigen, ob die Fahrzeuge zumindest einen gemeinsamen Routenabschnitt befahren werden.

Die Figur 4 zeigt ein Ausführungsbeispiel für eine Streckenanlage 5, bei der - in Übereinstimmung mit der Streckenanlage gemäß Figur 3 - zwei Gleise 51 und 52 von jeweils zwei Fahrzeugen 11 und 12 bzw. 13 und 14 befahren werden. In Übereinstimmung mit dem Ausführungsbeispiel gemäß Figur 3 wird auch bei dem Ausführungsbeispiel gemäß Figur 4 beispielhaft davon ausgegangen, dass eine Verkupplung der Fahrzeuge 11 und 12 sowie der Fahrzeuge 13 und 14 gleichzeitig bzw. zeitnah nacheinander erfolgt.

Um der streckenseitigen Vermittlungseinrichtung 20 die Herstellung korrekter Kommunikationsverbindungen zwischen den Fahrzeugen zu ermöglichen, übermitteln die Fahrzeuge 11 bis 14 nach einem Verkuppeln mit einem anderen Fahrzeug jeweils ein Konfigurationssignal A, das die jeweilige Kennung des eigenen Fahrzeugs anzeigt. Bei dem Ausführungsbeispiel gemäß Figur 4 kennzeichnet die Kennung K11 das Fahrzeug 11, die Kennung K12 das Fahrzeug 12, die Kennung K13 das Fahrzeug 13 und die Kennung K14 das Fahrzeug 14.

In der streckenseitigen Vermittlungseinrichtung 20 ist ein Datensatz DS abgespeichert, dem sich entnehmen lässt, welche Fahrzeuge miteinander verkuppelt werden können bzw. verkuppelt werden sollen und welche nicht. So kann beispielsweise in dem Datensatz DS abgespeichert sein, dass die Fahrzeuge 11 und 12 miteinander verkuppelbar sind, jedoch nicht die Fahrzeuge 11 und 13 bzw. 11 und 14. Darüber hinaus kann abgespeichert sein, dass das Fahrzeug 13 mit dem Fahrzeug 14, aber nicht mit den Fahrzeugen 11 und 12 verkuppelbar ist. Demgemäß kann durch Auswertung des Datensatzes DS von der Vermittlungseinrichtung 20 festgestellt werden, dass eine Kommunikationsverbindung zwischen den Fahrzeugen 11 und 12 sowie eine Kommunikationsverbindung zwischen den Fahrzeugen 13 und 14 herzustellen ist. Eine fehlerhafte kommunikationsmäßige Verknüpfung von Fahrzeugen wird somit vermieden.

Die Figur 5 zeigt eine Streckenanlage 5, bei der die Fahrzeuge 11 bis 14 sowohl Zielinformationen Z1 und Z2, wie sie im Zusammenhang mit der Figur 3 erläutert worden sind, als auch Kennungen K11 bis K14, wie sie im Zusammenhang mit dem Ausführungsbeispiel gemäß Figur 4 erläutert worden sind, zur streckenseitigen Vermittlungseinrichtung 20 übermitteln.

Die streckenseitige Vermittlungseinrichtung 20 ist somit in der Lage, durch Auswerten der Zielinformationen Z1 und Z2 sowie der Kennungen K11 bis K14 besonders sicher und zuverlässig festzustellen, zwischen welchen der Fahrzeuge 11 bis 14 Kommunikationsverbindungen herzustellen sind oder nicht; diesbezüglich sei auf die obigen Ausführungen im Zusammenhang mit den Figuren 3 und 4 verwiesen, die hier entsprechend gelten.

Die Figur 6 zeigt ein Ausführungsbeispiel für ein Fahrzeug 300, das als Fahrzeug 11 bzw. 12 gemäß den Figuren 1 bis 5 sowie als Fahrzeug 13 und 14 gemäß den Figuren 3 bis 5 eingesetzt werden kann.

Das Fahrzeug 300 weist angetriebene Einzelfahrzeuge 301 sowie antriebslose Einzelfahrzeuge 302 auf. Bei den angetriebenen Einzelfahrzeugen 301 kann es sich beispielsweise um Lokomotiven handeln, bei den nicht angetriebenen Einzelfahrzeugen 302 beispielsweise um Eisenbahnwaggons.

Die Figur 7 zeigt ein weiteres Ausführungsbeispiel für ein Fahrzeug 300, das als Fahrzeug 11 bzw. 12 bei den Ausführungsbeispielen gemäß den Figuren 1 bis 5 bzw. als Fahrzeug 13 oder 14 bei den Ausführungsbeispielen gemäß den Figuren 3 bis 5 eingesetzt werden kann. Im Unterschied zu dem Ausführungsbeispiel gemäß Figur 6 besteht das Fahrzeug 300 gemäß Figur 7 ausschließlich aus angetriebenen Einzelfahrzeugen 301. Bei dem Fahrzeug 300 kann es sich beispielsweise um einen Nahverkehrszug, beispielsweise einen U-Bahn-Zug oder einen S-Bahn-Zug, handeln.

Die Figur 8 zeigt eine Streckenanlage 5, deren streckenseitige Vermittlungseinrichtung 20 eine Mehrzahl an streckenseitigen Zugangseinrichtungen 21 aufweist. Die Kommunikationsverbindung zwischen zwei Fahrzeugen 11 und 12 wird ggf. unter Einbezug zweier oder mehr streckenseitiger Zugangseinrichtungen 21 der streckenseitigen Vermittlungseinrichtung 20 betrieben, also aufgebaut und/oder aufrechterhalten. Die Datensignale D der zwei Fahrzeuge 11 und 12 können allein über eine einzige Zugangseinrichtung 21 oder über mehrere Zugangseinrichtungen 21 geleitet werden, wobei im letztgenannten Falle die Datensignale D von Zugangseinrichtung zu Zugangseinrichtung weitergeleitet werden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

Der Schutzumfang der Erfindung ist durch die Patentansprüche definiert.

### Bezugszeichenliste

- 5: Streckenanlage
- 11: Fahrzeug
- 12: Fahrzeug
- 13: Fahrzeug
- 14: Fahrzeug
- 20: Vermittlungseinrichtung
- 21: Zugangseinrichtung
- 51: Gleis
- 52: Gleis
- 100: Kuppeleinrichtung
- 110: Sensoreinrichtung
- 120: Kommunikationseinrichtung
- 200: Kommunikationsverbindung
- 300: Fahrzeug
- 301: Einzelfahrzeug
- 302: Einzelfahrzeug

- A: Konfigurationssignal
- D: Datensignal
- DS: Datensatz
- K11: Kennung
- K12: Kennung
- K13: Kennung
- K14: Kennung
- S: Sensorsignal
- Z1: Zielinformation
- Z2: Zielinformation

## Patentansprüche

1. Verfahren zum Betreiben eines ersten und eines zweiten Fahrzeugs (11, 12),
bei dem jeweils fahrzeugseitig geprüft wird, ob eine neue Verkupplung mit einem anderen Fahrzeug erfolgt ist, und nach Feststellen einer neuen Verkupplung jeweils ein den Kupplungszustand signalisierendes Konfigurationssignal (A) an eine streckenseitige Vermittlungseinrichtung (20) übersendet wird,
**dadurch gekennzeichnet, dass** bei Vorliegen eines Konfigurationssignals (A) des ersten Fahrzeugs (11) und eines Konfigurationssignals (A) des zweiten Fahrzeugs (12) eine Kommunikationsverbindung (200) zwischen den beiden Fahrzeugen (11, 12) unter Einbezug der streckenseitigen Vermittlungseinrichtung (20) aufgebaut oder eine bereits bestehende Kommunikationsverbindung (200) zwischen den zwei Fahrzeugen (11, 12) unter Einbezug der streckenseitigen Vermittlungseinrichtung (20) neu konfiguriert wird.

2. Verfahren nach Anspruch 1,
**dadurch gekennzeichnet, dass** der Aufbau oder die Neukonfiguration der Kommunikationsverbindung (200) ausschließlich dann erfolgt, wenn die zwei Konfigurationssignale (A) innerhalb einer vorgegebenen Zeitspanne eingegangen sind.

3. Verfahren nach einem der voranstehenden Ansprüche,
**dadurch gekennzeichnet, dass**
- das erste Fahrzeug (11) nach Feststellen einer Verkupplung ein erstes Konfigurationssignal (A), das eine das erste Fahrzeug (11) betreffende Routeninformation und/oder eine das erste Fahrzeug (11) identifizierende Kennung (K11) enthält, an die streckenseitige Vermittlungseinrichtung (20) übersendet,
- das zweite Fahrzeug (12) nach Feststellen einer Verkupplung ein zweites Konfigurationssignal (A), das eine das zweite Fahrzeug (12) betreffende Routeninformation und/oder eine das zweite Fahrzeug (12) identifizierende Kennung (K12) enthält, an die streckenseitige Vermittlungseinrichtung (20) übersendet, und
- seitens des ersten und/oder zweiten Fahrzeugs und/oder streckenseitig geprüft wird, ob eine Verkupplung der zwei Fahrzeuge plausibel ist.

4. Verfahren nach einem der voranstehenden Ansprüche,
**dadurch gekennzeichnet, dass** die Kommunikationsverbindung (200) zwischen den beiden Fahrzeugen (11, 12) von der streckenseitigen Vermittlungseinrichtung (20) ausschließlich dann aufgebaut wird, wenn die Kennungen der Fahrzeuge anzeigen, dass die Fahrzeuge gemäß einem vorgegebenen Datensatz (DS) zu verkuppelnde oder miteinander verkuppelbare Fahrzeuge sind und/oder die Routeninformationen der zwei Fahrzeuge anzeigen, dass diese dasselbe Fahrtziel haben oder zumindest einen gemeinsamen Routenabschnitt befahren werden.

5. Verfahren nach einem der voranstehenden Ansprüche,
**dadurch gekennzeichnet, dass**
- jeweils fahrzeugseitig geprüft wird, ob eine bestehende Verkupplung mit dem jeweils anderen Fahrzeug aufgelöst worden ist, und
- nach Feststellen einer Entkupplung die Kommunikationsverbindung (200) zwischen den zwei Fahrzeugen fahrzeugseitig oder von der streckenseitigen Vermittlungseinrichtung abgebaut wird.

6. Verfahren nach einem der voranstehenden Ansprüche,
**dadurch gekennzeichnet, dass**
- das Prüfen und Feststellen des verkuppelten Zustands mittels einer Sensoreinrichtung (110) des ersten Fahrzeugs (11) und einer Sensoreinrichtung (110) des zweiten Fahrzeugs (12) erfolgt,
- die Sensoreinrichtung (110) des ersten Fahrzeugs (11) nach Feststellung des verkuppelten Zustands von einem ersten Sensorstatus, der einen unverkuppelten Zustand anzeigt, in einen zweiten Sensorstatus, der einen verkuppelten Zustand anzeigt, umschaltet und eine mit der Sensoreinrichtung (110) des ersten Fahrzeugs (11) verbundene Kommunikationseinrichtung (120) des ersten Fahrzeugs (11) nach einem Umschalten von dem ersten Sensorstatus in den zweiten Sensorstatus sein Konfigurationssignal (A) an die streckenseitige Vermittlungseinrichtung (20) sendet, und
- die Sensoreinrichtung (110) des zweiten Fahrzeugs (12) nach Feststellung des verkuppelten Zustands von einem ersten Sensorstatus, der einen unverkuppelten Zustand anzeigt, in einen zweiten Sensorstatus, der einen verkuppelten Zustand anzeigt, umschaltet und eine mit der Sensoreinrichtung (110) des zweiten Fahrzeugs (12) verbundene Kommunikationseinrichtung (120) des zweiten Fahrzeugs (12) nach einem Umschalten von dem ersten Sensorstatus in den zweiten Sensorstatus sein Konfigurationssignal (A) an die streckenseitige Vermittlungseinrichtung (20) sendet.

7. Verfahren nach einem der voranstehenden Ansprüche,
**dadurch gekennzeichnet, dass** zumindest eines der beiden Fahrzeuge mehrteilig ist und aus zwei oder mehr miteinander verbundenen, angetriebenen (301) oder unangetriebenen Einzelfahrzeugen (302) gebildet ist.

8. Verfahren nach einem der voranstehenden Ansprüche,
**dadurch gekennzeichnet, dass**
die Fahrzeuge Schienenfahrzeuge sind.

9. Streckenanlage (5) mit einer streckenseitigen Vermittlungseinrichtung (20), die mit auf der Streckenanlage (5) fahrenden Fahrzeugen kommunizieren kann,
bei der die streckenseitige Vermittlungseinrichtung (20) derart ausgebildet ist, dass sie ein erstes Konfigurationssignal (A), das den Kuppelzustand eines ersten Fahrzeugs (11) mit einem anderen Fahrzeug anzeigt, erhält und ein zweites Konfigurationssignal (A), das den Kuppelzustand eines zweiten Fahrzeugs (12) mit einem anderen Fahrzeug anzeigt, erhält,
**dadurch gekennzeichnet, dass**
die streckenseitige Vermittlungseinrichtung (20) derart ausgebildet ist, dass sie nach Erhalt des ersten Konfigurationssignals (A) und des zweiten Konfigurationssignals (A) die beiden Fahrzeuge miteinander kommunikationsmäßig verbindet oder eine bereits bestehende Kommunikationsverbindung (200) zwischen den zwei Fahrzeugen neu konfiguriert.

10. Streckenanlage (5) nach Anspruch 9,
**dadurch gekennzeichnet, dass**
die streckenseitige Vermittlungseinrichtung (20) derart ausgebildet ist, dass sie die beiden Fahrzeuge (11, 12) ausschließlich dann miteinander verbindet, wenn das erste und zweite Konfigurationssignal (A) innerhalb einer vorgegebenen Zeitspanne bei ihr eintreffen.

11. Streckenanlage (5) nach Anspruch 9 oder 10,
**dadurch gekennzeichnet, dass**
- die streckenseitige Vermittlungseinrichtung (20) zwei oder mehr streckenseitige Zugangseinrichtungen (21) aufweist, die miteinander in Verbindung stehen und jeweils mit einem oder mehreren Fahrzeugen kommunizieren können und geeignet sind, die Kommunikationsverbindung (200) zwischen zwei Fahrzeugen unter Einbezug zweier oder mehr streckenseitiger Zugangseinrichtungen (21) zu betreiben.

12. Streckenanlage (5) nach einem der Ansprüche 9 bis 11,
**dadurch gekennzeichnet, dass**
die streckenseitige Vermittlungseinrichtung (20) nach Eingang zweier Konfigurationssignale (A) prüft, ob eine Verkupplung der die Konfigurationssignale sendenden zwei Fahrzeuge plausibel ist.

13. Streckenanlage (5) nach einem der Ansprüche 9 bis 12,
**dadurch gekennzeichnet, dass**
- die streckenseitige Vermittlungseinrichtung (20) die Kommunikationsverbindung zwischen den beiden Fahrzeugen ausschließlich dann aufbaut, wenn Kennungen der Fahrzeuge anzeigen, dass die Fahrzeuge gemäß einem vorgegebenen Datensatz (DS) zu verkuppelnde oder miteinander verkuppelbare
- Fahrzeuge sind und/oder Routeninformationen der zwei Fahrzeuge anzeigen, dass diese dasselbe Fahrtziel haben oder zumindest einen gemeinsamen Routenabschnitt befahren werden, und/oder
- die streckenseitige Vermittlungseinrichtung (20) die Kommunikationsverbindung (200) abbaut, wenn zumindest eines der beiden Fahrzeuge eine Entkupplung der Fahrzeuge signalisiert.

## Claims

1. Method for operating a first and a second vehicle (11, 12), in which a check is performed on board each vehicle to ascertain whether a new coupling to another vehicle has taken place, and if a new coupling is detected, a configuration signal (A) indicating the coupling state is transmitted to a wayside switching device (20) in each case,
**characterised in that**
if a configuration signal (A) of the first vehicle (11) and a configuration signal (A) of the second vehicle (12) are present, a communication link (200) is established between the two vehicles (11, 12) with the inclusion of the wayside switching device (20), or an already existing communication link (200) between the two vehicles (11, 12) is reconfigured with the inclusion of the wayside switching device (20).

2. Method according to claim 1,
**characterised in that**
the communication link (200) is only established or reconfigured if the two configuration signals (A) are received within a specified time period.

3. Method according to one of the preceding claims,
**characterised in that**
- on detecting coupling, the first vehicle (11) transmits to the wayside switching device (20) a first configuration signal (A) containing route information relating to the first vehicle (11) and/or an identification code (K11) identifying the first vehicle (11),
- on detecting coupling, the second vehicle (12) transmits to the wayside switching device (20) a second configuration signal (A) containing route information relating to the second vehicle (12) and/or an identification code (K12) identifying the second vehicle (12), and
- a check is performed on board the first and/or second vehicle and/or trackside to ascertain whether coupling of the two vehicles is plausible.

4. Method according to one of the preceding claims,
**characterised in that**
the communication link (200) between the two vehicles (11, 12) is established by the wayside switching device (20) only if the identification codes of the vehicles indicate that the vehicles are vehicles to be coupled or capable of being coupled to each other according to a predefined data set (DS), and/or the route information of the two vehicles indicates that they have the same destination or will be traveling over at least one common route section.

5. Method according to one of the preceding claims,
**characterised in that**
- a check is performed on board each vehicle to ascertain whether an existing coupling to the respective other vehicle has been released, and
- on detection of uncoupling, the communication link (200) between the two vehicles is cleared down by the vehicle or from the wayside switching device.

6. Method according to one of the preceding claims,
**characterised in that**
- the coupled state is checked and detected by a sensor device (110) of the first vehicle (11) and a sensor device (110) of the second vehicle (12),
- on detecting the coupled state, the sensor device (110) of the first vehicle (11) switches from a first sensor status indicating an uncoupled state, to a second sensor status indicating a coupled state, and, after switchover from the first sensor status to the second sensor status, a communication device (120) of the first vehicle (11) connected to the sensor device (110) of the first vehicle (11) sends its configuration signal (A) to the wayside switching device (20), and
- on detecting the coupled state, the sensor device (110) of the second vehicle (12) switches from a first sensor status indicating an uncoupled state, to a second sensor status indicating a coupled state, and, after switchover from the first sensor status to the second sensor status, a communication device (120) of the second vehicle (12) connected to the sensor device (110) of the second vehicle (12) sends its configuration signal (A) to the wayside switching device (20).

7. Method according to one of the preceding claims,
**characterised in that**
at least one of the two vehicles is multi-section and is constituted by two or more individual vehicles which are connected to one another and are powered (301) or non-powered (302) .

8. Method according to one of the preceding claims,
**characterised in that**
the vehicles are rail vehicles.

9. Line system (5) comprising a wayside switching device (20) which can communicate with vehicles running on the line system (5),
in which the wayside switching device (20) is designed so that it receives a first configuration signal (A) indicating the coupling state of a first vehicle (11) with respect to another vehicle and receives a second configuration signal (A) indicating the coupling state of a second vehicle (12) with respect to another vehicle,
**characterised in that**
the wayside switching device (20) is designed such that after receiving the first configuration signal (A) and the second configuration signal (A) it communicatively connects the two vehicles to one another or reconfigures an already existing communication link (200) between the two vehicles.

10. Line system (5) according to claim 9,
**characterised in that**
the wayside switching device (20) is designed to interconnect the two vehicles (11, 12) only if it receives the first and second configuration signal (A) within a predetermined time period.

11. Line system (5) according to claim 9 or 10,
**characterised in that**
- the wayside switching device (20) has two or more wayside access devices (21) which are interconnected and each capable of and suited to communicating with one or more vehicles and designed to operate the communication link (200) between two vehicles with the inclusion of two or more wayside access devices (21).

12. Line system (5) according to one of claims 9 to 11,
**characterised in that**
on receiving two configuration signals (A), the wayside switching device (20) checks whether coupling of the two vehicles sending the configuration signals is plausible.

13. Line system (5) according to one of claims 9 to 12, **characterised in that**
- the wayside switching device (20) establishes the communication link between the two vehicles only if vehicle identification codes indicate that the vehicles are vehicles to be coupled or capable of being coupled to one other according to a predefined data set (DS), and/or route information of the two vehicles indicates that they have the same destination or will be traveling over at least one common route section, and/or
- the wayside switching device (20) clears down the communication link (200) if at least one of the two vehicles indicates uncoupling of the vehicles.

## Revendications

1. Procédé pour faire fonctionner un premier et un deuxième véhicules (11, 12),
dans lequel on contrôle du côté du véhicule si un accouplement nouveau avec un autre véhicule est effectué et, après constatation d'un accouplement nouveau, on transmet respectivement un signal (A) de configuration, signalant l'état d'accouplement, à un dispositif (20) de communication sur la voie,
**caractérisé en ce que**,
en présence d'un signal (A) de configuration du premier véhicule (11) et d'un signal (A) de configuration du deuxième véhicule (12), on établit une liaison (200) entre les deux véhicules (11, 12) avec inclusion du dispositif (20) de communication sur la voie ou on configure à nouveau une liaison (200) de communication déjà existante entre les deux véhicules (11, 12) avec inclusion du dispositif (20) de communication sur la voie.

2. Procédé suivant la revendication 1,
**caractérisé en ce que**
l'établissement ou la configuration nouvelle de la liaison (200) de communication s'effectue exclusivement lorsque les deux signaux (A) de configuration sont intervenus dans un laps de temps donné à l'avance.

3. Procédé suivant l'une des revendications précédentes,
**caractérisé en ce que**
- le premier véhicule (11) envoie au dispositif (20) de communication sur la voie, après constatation d'un accouplement, un premier signal (A) de configuration, qui contient une information d'itinéraire concernant le premier véhicule (11), et/ou une caractérisation (K11) identifiant le premier véhicule (11),
- le deuxième véhicule (12) envoie au dispositif (20) de communication sur la voie, après constatation d'un accouplement, un deuxième signal (A) de configuration, qui contient une information d'itinéraire concernant le deuxième véhicule (12) et/ou une caractérisation (K12) identifiant le deuxième véhicule (12), et
- on contrôle du côté du premier et/ou du deuxième véhicule et/ou sur la voie si un accouplement des deux véhicules est vraisemblable.

4. Procédé suivant l'une des revendications précédentes,
**caractérisé en ce que**
l'on établit la liaison (200) de communication entre les deux véhicules (11, 12) par le dispositif (20) de communication sur la voie exclusivement lorsque les caractérisations des véhicules indiquent que les véhicules sont, suivant un ensemble (DS) de données donné à l'avance, à accoupler ou peuvent être accouplés l'un à l'autre et/ou lorsque les informations d'itinéraire des deux véhicules indiquent que ceux-ci ont la même destination ou du moins emprunteront une partie commune de l'itinéraire.

5. Procédé suivant l'une des revendications précédentes,
**caractérisé en ce que**
- l'on contrôle respectivement du côté du véhicule si un accouplement existant avec l'autre véhicule respectif a été défait, et
- après constatation d'un désaccouplement, on interrompt la liaison (200) de communication entre les deux véhicules du côté du véhicule ou par le dispositif de communication sur la voie.

6. Procédé suivant l'une des revendications précédentes,
**caractérisé en ce que**
- le contrôle et la constatation de l'état accouplé s'effectuent au moyen d'un dispositif (110) capteur du premier véhicule (11) et d'un dispositif (110) capteur du deuxième véhicule (12),
- le dispositif (110) capteur du premier véhicule (11) passe, après constatation de l'état accouplé, d'un premier statut de capteur, qui indique un état désaccouplé, à un deuxième statut de capteur, qui indique un état accouplé, et un dispositif (120) de communication, relié au dispositif (110) capteur du premier véhicule (11), du premier véhicule (11) envoie, après le passage du premier statut de capteur au deuxième statut de capteur, son signal (A) de configuration au dispositif (20) de communication sur la voie, et
- le dispositif (110) capteur du deuxième véhicule (12) passe, après constatation de l'état accouplé, d'un premier statut de capteur, qui indique un état désaccouplé, à un deuxième statut de capteur, qui indique un état accouplé, et un dispositif (120) de communication, relié au dispositif (110) capteur du deuxième véhicule (12), du deuxième véhicule (12) envoie, après un passage du premier statut de capteur au deuxième statut de capteur, son signal (A) de configuration au dispositif (20) de communication du côté de la voie.

7. Procédé suivant l'une des revendications précédentes,
**caractérisé en ce qu'**
au moins l'un des deux véhicules est en plusieurs parties et est formé de deux ou de plusieurs véhicules (302) isolés, reliés ensemble, entraînés (301) ou qui ne le sont pas.

8. Procédé suivant l'une des revendications précédentes,
**caractérisé en ce que**
les véhicules sont des véhicules ferroviaires.

9. Installation (5) de voie comprenant un dispositif (20) de communication sur la voie, qui peut communiquer avec des véhicules circulant sur l'installation (5) de voie,
dans laquelle le dispositif (20) de communication sur la voie est constitué de manière à recevoir un premier signal (A) de configuration, qui indique l'état d'accouplement d'un premier véhicule (11) avec un autre véhicule et à recevoir un deuxième signal (A) de configuration, qui indique l'état d'accouplement d'un deuxième véhicule (12) avec un autre véhicule,
**caractérisée en ce que**
le dispositif (20) de communication sur la voie est constitué de manière à relier en communication, après réception du premier signal (A) de configuration et du deuxième signal (A) de configuration, les deux véhicules entre eux ou de manière à configurer à nouveau une liaison (200) de communication existant déjà entre les deux véhicules.

10. Installation (5) de voie suivant la revendication 9,
**caractérisée en ce que**
le dispositif (20) de communication sur la voie est constitué de manière à relier les deux véhicules (11, 12) entre eux exclusivement lorsque le premier et le deuxième signal (A) de configuration lui arrive dans un laps de temps donné à l'avance.

11. Installation (5) de voie suivant la revendication 9 ou 10,
**caractérisée en ce que**
- le dispositif (20) de communication sur la voie a deux ou plusieurs dispositifs (21) d'accès sur la voie, qui sont en liaison entre eux et peuvent communiquer respectivement avec un ou plusieurs véhicules et qui sont propres à faire fonctionner la liaison (200) de communication entre deux véhicules avec incorporation de deux ou plus de deux dispositifs (21) d'accès sur la voie.

12. Installation (5) de voie suivant l'une des revendications 9 à 11,
**caractérisée en ce que**
le dispositif (20) de communication sur la voie contrôle, après l'entrée de deux signaux (A) de configuration, si un accouplement des deux véhicules envoyant les signaux de configuration est vraisemblable.

13. Installation (5) de voie suivant la revendication 9 à 12, **caractérisée en ce que**
- le dispositif (20) de communication sur la voie établit la liaison de communication entre les deux véhicules exclusivement lorsque des caractérisations du véhicule indiquent que les véhicules, suivant un ensemble (DS) de données donné à l'avance,
- sont des véhicules à accoupler ou peuvent être accouplés l'un à l'autre et/ou lorsque des informations d'itinéraire des deux véhicules indiquent que ceux-ci ont la même destination ou emprunteront au moins un tronçon de trajet commun, et/ou
- le dispositif (20) de communication sur la voie interrompt la liaison (200) de communication si au moins l'un des deux véhicules signale un désaccouplement des véhicules.
